# FASCICULE DE BREVET EUROPEEN

(11) **EP 0 442 995 B1**
(45) Date de publication et mention de la délivrance du brevet: **16.02.1994**
(21) Numéro de dépôt: 90912869.6
(22) Date de dépôt: 11.09.1990
(51) Int. Cl.: B30B 15/04

(54) **PRESSE-PLIEUSE**
ABKANTPRESSE
FOLDING PRESS

(30) Priorité: 11.09.1989 CH 3298/89
(43) Date de publication de la demande: 28.08.1991
(73) Titulaire: Beyeler Raskin S.A., CH-1030 Bussigny (Lausanne) (CH)
(72) Inventeur: DIEPERINK, Willem, CH-1164 Buchillon (CH)
(74) Mandataire: Ganguillet, Cyril
(86) Numéro de dépôt international: CH9000217
(87) Numéro de publication internationale: WO9103371

(56) Documents cités:
- CH-A- 653 289
- DE-A- 1 703 297
- FR-A- 1 200 920
- FR-A- 1 586 274
- FR-A- 2 357 365
- FR-A- 2 498 122
- US-A- 3 677 009
- US-A- 4 016 742
- Patent Abstracts of Japan, Vol. 9, No. 57 (M-363) (1780), 13 March 1985, & JP, A, 59193718 (amada K.K.) 2 November 1989, see abstract, figures

## Description

L'invention concerne une presse-plieuse comportant un tablier supérieur et un tablier inférieur, l'un des tabliers au moins comportant au moins un moyen de déplacement d'au moins une partie d'au moins un organe de la presse, et un dispositif de comparaison de la flexion de chacun des tabliers agencé de façon à commander l'actionnement dudit moyen de déplacement afin de compenser la différence de flexion desdits tabliers.

Lors du pliage avec une presse-plieuse, des déformations se produisent à l'intérieur des deux tabliers, ces déformations étant d'autant plus importantes que les dimensions de la presse sont importantes. Ces déformations dépendent notamment de la forme, des dimensions et de la qualité du matériel à plier, et ne sont généralement pas identiques pour les deux tabliers. En particulier, lors du pliage d'une pièce, sous l'effet de la poussée des pistons des cylindres de travail, généralement disposés à chacune des extrémités de la presse, le tablier supérieur a tendance à se courber vers le haut, impliquant un fléchissement longitudinal vers le haut de la surface du porte-outil supérieur. De la même façon, le tablier inférieur a tendance à se courber vers le bas, entraînant un fléchissement longitudinal vers le bas de la surface du porte-outil inférieur. Il en résulte que les surfaces de travail respectives des deux tabliers et donc des outils ne sont plus parallèles. La profondeur de pénétration du poinçon dans la matrice ne sera alors plus la même sur toute la longueur de la presse. Il s'ensuit que l'angle de pliage obtenu n'est pas le même sur toute la longueur de la pièce que l'on plie.

Afin de remédier à ces difficultés, certaines presses-plieuses comportent des cylindres de compensation situés dans l'un des tabliers ou dans les deux et qui permettent de compenser les déformations dues au travail de la presse et d'obtenir notamment des flexions comparables des tabliers supérieur et inférieur.

C'est le cas notamment de la presse-plieuse décrite dans le brevet CH 653289. Cette presse comporte sur le bord d'au moins un des tabliers un moyen de mesure de de formations, plus particulièrement par la mesure de la pénétration de l'outil ou de l'angle de pliage de la pièce à plier.

Il s'avère que les moyens de mesure et de comparaison utilisés jusqu'à présent ne sont pas satisfaisants notamment du point de vue de leur précision, de leur coût, de leur fiabilité.

Le but de l'invention est de remédier aux inconvénients.

A cet effet, la presse-plieuse selon l'invention est caractérisée en ce que le dispositif de comparaison comporte deux barres longitudinales disposées respectivement dans des logements longitudinaux de chacun des tabliers supérieur et inférieur, l'une des extrémités de chacune des barres étant rendue solidaire de son logement respectif, les autres extrémités de chacune des barres, libres de se déplacer longitudinalement dans leur logements respectifs, étant connectées à des moyens de mesure fixés respectivement sur chacun des tabliers supérieur et inférieur, de façon à mesurer les déplacements respectifs desdites autres extrémités des barres dans leurs logements respectifs pour toutes déformations des tabliers supérieur et inférieur.

Les moyens de mesure comportent de préférence des capteurs inductifs linéaires et sont connectés à un dispositif électronique agencé de façon à commander automatiquement l'actionnement des moyens de déplacement jusqu'à compensation de la différence de flexion des tabliers supérieur et inférieur.

L'invention sera mieux comprise à l'aide de la description d'une forme de réalisation de la presse-plieuse selon l'invention, donnée ci-après à titre d'exemple, en se référant aux dessins annexés dans lesquels :
- la fig. 1: est une vue schématique fonctionnelle en perspective d'un exemple de presse-plieuse selon l'invention,
- la fig. 2: est une vue partielle de face de la presse montrant un mode d'exécution du dispositif de comparaison de la flexion des tabliers supérieur et inférieur,
- la fig. 3: est une coupe partielle selon A-A du tablier supérieur de la presse de la figure 2, et
- la fig. 4: est une coupe partielle selon B-B du tablier inférieur de la presse de la figure 2.

La presse-plieuse représentée à la figure 1 comporte un tablier supérieur 1 supportant un poinçon et un tablier inférieur 2 supportant une matrice. Le tablier inférieur comporte une pluralité de cylindres de compensation 3, destinés à remédier aux défauts inhérants au processus de pliage. Le mouvement de ces cylindres de compensation est commandé par un dispositif électronique 11 tel que par exemple une commande numérique. Le dispositif de comparaison de la flexion de chacun des tabliers comporte des moyens de mesure longitudinaux 4, 5 destinés à mesurer l'allongement desdits tabliers lorsqu'ils fléchissent, lesdits moyens étant connectés à la commande numérique 11.

Selon un mode d'exécution du dispositif de comparaison représenté à la figure 2, chacun des tabliers comporte deux barres longitudinales 4, 5, disposées respectivement dans des logements 6, 7 réalisés respectivement dans le tablier supérieur et dans le tablier inférieur. La barre supérieure 4 est simplement posée dans le logement 6. Elle est rendue solidaire du tablier supérieur par un moyen de fixation 14 fixé à l'une de ses extrémités. Lors de toute déformation du tablier supérieur, l'autre extrémité de la barre qui est libre peut donc se déplacer librement par rapport au logement 6. Cette autre extrémité de la barre est solidaire d'un moyen de mesure 9, tel que par exemple un capteur inductif linéaire, fixé sur le tablier supérieur, à l'extrémité du logement 6. De la même façon, la barre inférieure 5 est simplement posée dans le logement 7. L'une de ses extrémités est fixée au tablier inférieur par un moyen de fixation 15. Un second moyen de mesure 10, analogue au moyen de mesure 9, est fixé sur le tablier inférieur à l'extrémité du logement 7 et connecté à la seconde extrémité de la barre 5.

Les deux capteurs 9 et 10 sont connectés à la commande numérique 11, qui, entre autres, est agencée de façon à recevoir les signaux émis par chacun des capteurs 9 et 10 lors de toute flexion des tabliers supérieur et inférieur, à comparer lesdits signaux et à commander automatiquement l'actionnement des cylindres de compensation 3 jusqu'à l'obtention de signaux à la sortie du capteur 10 égaux à ceux obtenus à la sortie du capteur 9. A ce moment, comme représenté en traits mixtes à la figure 2, les surfaces des deux porte-outil des tabliers supérieur et inférieur seront parallèles. La profondeur de pénétration du poinçon dans la matrice sera alors constante sur toute la longueur de pliage.

Comme représenté à la figure 3, la barre supérieure 4 peut être logée dans la partie inférieure du tablier supérieur, dans un logement 6 réalisé à la surface de l'une de ses faces. Ce logement peut bien entendu être réalisé à tout autre endroit du tablier supérieur ou du porte-outil supérieur.

La barre inférieure 5 représentée à la figure 4 est disposée dans un logement 7 réalisé à la partie inférieure de la table 8 du tablier inférieur. Ce logement peut bien entendu également être réalisé à tout autre endroit du tablier inférieur.

## Revendications

1. Presse-plieuse comportant un tablier supérieur (1) et un tablier inférieur (2), l'un des tabliers au moins comportant au moins un moyen de déplacement (3) d'au moins une partie d'au moins un organe de la presse, et un dispositif de comparaison de la flexion de chacun des tabliers, agencé de façon à commander l'actionnement dudit moyen de déplacement afin de compenser la différence de flexion desdits tabliers, caractérisée en ce que le dispositif de comparaison comporte deux barres longitudinales (4, 5) disposées respectivement dans des logements longitudinaux (6, 7) de chacun des tabliers supérieur et inférieur, l'une des extrémités de chacune des barres étant rendue solidaire de son logement respectif, les autres extrémités de chacune des barres, libres de se déplacer longitudinalement dans leurs logements respectifs, étant connectées à des moyens de mesure (9, 10) fixés respectivement sur chacun des tabliers supérieur et inférieur, de façon à mesurer les déplacements respectifs desdites autres extrémités des barres dans leurs logements respectifs pour toutes déformations des tabliers supérieur et inférieur.

2. Presse-plieuse selon la revendication 1, caractérisée en ce que les moyens de mesure comportent des capteurs inductifs linéaires (9, 10).

3. Presse-plieuse selon l'une des revendications 1 ou 2, caractérisée en ce que les moyens de mesure sont connectés à un dispositif électronique (11) agencé de façon à commander automatiquement l'actionnement des moyens de déplacement jusqu'à compensation de la différence de flexion des tabliers supérieur et inférieur.

## Patentansprüche

1. Abkantpresse, mit einer oberen Wange (1) und einer unteren Wange (2), wobei wenigstens eine der Wangen wenigstens eine Verschiebeanordnung (3) für wenigstens einen Abschnitt wenigstens eines Teils der Presse aufweist, sowie mit einer Vergleichsanordnung für die Durchbiegung einer jeden Wange, die so ausgestaltet ist, daß sie die Betätigung der Verschiebeanordnung steuert zur Kompensation des Unterschiedes der Durchbiegung der Wangen, dadurch gekennzeichnet, daß die Vergleichsanordnung zwei Längsstäbe (4, 5) aufweist, die in entsprechenden Längsausnehmungen (6, 7) in der oberen und unteren Wange angeordnet sind, wobei zwei Enden der beiden Stäbe fest mit ihren zugehörigen Ausnehmungen verbunden sind und die anderen Enden der beiden Stäbe, die sich in Längsrichtung in den Ausnehmungen frei verschieben können, mit Meßanordnungen (9, 10) verbunden sind, die mit der oberen Wange bzw. mit der unteren Wange verbunden sind, so daß die entsprechenden Verschiebungen der anderen Enden der Stäbe in ihren entsprechenden Ausnehmungen während der gesamten Verformungen der oberen und unteren Wangen gemessen werden.

2. Abkantpresse nach Anspruch 1, dadurch gekennzeichnet, daß die Meßanordnung lineare induktive Fühler (9, 10) aufweist.

3. Abkantpresse nach einem der Ansprüche 1 oder 2, dadurch gekennzeichnet, daß die Meßanordnung mit einer elektronischen Anordnung (11) verbunden ist, die derart ausgestaltet ist, daß sie automatisch die Betätigung der Verschiebeanordnung steuert, bis der Unterschied der Durchbiegung der oberen und unteren Wange kompensiert ist.

## Claims

1. Folding press comprising an upper frame (1) and a lower frame (2), one of the frames at least comprising at least one deflection means (3) of at least one portion of at least one press member, and a comparison device for comparing the deflection of each of the frames, adapted to control the actuation of said deflection means in order to compensate for a difference in the deflection of said frames, characterized in that the comparison device comprises two longitudinal bars (4,5) arranged, respectively, in longitudinal housings (6,7) of each of the upper and lower frames, one of the end of each of the bars being secured to its corresponding housing, the other end of each bar being free to move longitudinally in their respective housings and being connected to measuring means (9,10) respectively fixed on each of the upper and lower frames for measuring respective movements of said other ends of the bars in their respective housings for all deflections of the upper and lower frames.

2. Folding press according to claim 1, characterized in that the measuring means include linear inductive sensors (9,10).

3. Folding press according to anyone of claims 1 or 2, characterized in that the measuring means are connected to an electronic device (11) arranged for automatically programming actuation of the deflection means until the difference in deflection of the upper and lower frames is removed.
